# EUROPÄISCHE PATENTSCHRIFT

(11) **EP 0 054 739 B1**
(45) Veröffentlichungstag und Bekanntmachung des Hinweises auf die Patenterteilung: **13.03.1985**
(21) Anmeldenummer: 81109460.6
(22) Anmeldetag: 31.10.1981
(51) Int. Cl.: C10B 39/08

(54) **Verfahren und Einrichtung zum Nasslöschen von insbesondere Steinkohlenkoks**
Process and apparatus for the quenching of coal-coke in particular
Procédé et dispositif d'extinction plus particulièrement de coke de charbon

(30) Priorität: 24.12.1980 DE 3049157
(43) Veröffentlichungstag der Anmeldung: 30.06.1982
(73) Patentinhaber: RUHRKOHLE AKTIENGESELLSCHAFT, 44623 Herne (DE)
(72) Erfinder: Mosebach, Wilhelm, Ing. grad., D-4618 Kamen-Methler (DE)

## Beschreibung

Die Erfindung betrifft ein Verfahren und eine Einrichtung zum Naßlöschen von insbesondere Steinkohlenkoks, bei dem der Koks auf einem offenen Löschwagen zu einem Löschturm gebracht und in einer das Unterteil des Löschturmes bildenden Löschhaube mit Wasser berieselt wird, das aus Rohren einer Löschbrause mit im wesentlichen gleichförmigem Druck zum Austreten gebracht wird, wobei die Lösch schwaden durch einen an die Löschhaube anschließendenden Kamin nach außen abgeleitet werden.

Beim Löschen nimmt der Koks Wasser auf, weil das Löschwasser bei heißem Koks anders als bei kaltem Koks in die Poren eindringen kann. Beim Eintritt des Wassers in die Koksporen und bei der mit dem Löschen verbundenen Temperaturherabsetzung des Kokses entstehen Spannungen, welche Partikel aus der Koksmasse absprengen, die als Staub mitgerissen werden oder den Koks im Löschwagen zerkleinern. Man bemüht sich daher, das Löschen möglichst schonend durchzuführen. Allerdings sind die Anforderungen der Hütten an die Koksstückigkeit geringer geworden, weil für die Eisengewinnung ein Koks von einer Korngröße von über 25 mm als geeignet gilt.

Andererseits sind die Anforderungen an den Endwassergehalt des Kokses nach wie vor streng. Die Abnehmer verlangen die Einhaltung eines vorgegebenen Minimalendwassergehaltes im Koks nicht zuletzt deswegen, weil die Überschreitung des Wassergehaltes zu Verlusten an verwertbarer Koksmasse führt. Die Einhaltung des verhältnismäßig niedrigen Endwassergehaltes im Koks ist bei feinem Koks jedoch schwieriger als bei grobem Koks.

Um den Endwassergehalt in den verschiedenen Körnungen des Kokses einerseits so niedrig wie möglich und andererseits möglichst gleichmäßig zu halten, ist ein Verfahren bekannt, das man mit Sturzlöschung bezeichnet. Hierbei wird das Löschen des Kokses auf dem Löschwagen in aufeinanderfolgenden Intervallen mit großen Löschwassermengen in den einzelnen Löschphasen durchgeführt. Das Verfahren hat jedoch den Nachteil, daß hierbei starke Emissionen auftreten.

Neuerdings werden bei den Kokereien jedoch scharfe Auflagen für die beim Kokslöschen auftretenden Emissionen gemacht, die nicht überschritten werden dürfen. Mit den bekannten und in großer Zahl auf den Kokereien vorhandenen Löschtürmen läßt sich diese Auflage nicht erfüllen, weil die Löschschwaden zu große Mengen insbesondere an Koksstaub mitreißen. Man muß deshalb zur Einhaltung der Emissionsauflagen dazu übergehen, durch Einbauten in den an die Löschhaube anschließenden Kamin des Turmes dort die Staubteilchen abzuscheiden. Diese Maßnahmen lassen sich bei vorhandenen Löschtürmen aber, wenn überhaupt hur in unzureichendem Maße verwirklichen. Deshalb setzen verschärfte Auflagen in der Regel den Neubau des Löschturmes voraus. Dabei kann man durch Vergrößerung der entscheidenden Turmquerschnitte die Schwadengeschwindigkeit herabsetzen bzw. Einbauten vorsehen, wodurch weniger Staubpartikel mitgerissen werden. Der Neubau der Löschtürme ist jedoch außerordentlich aufwendig.

Der Erfindung liegt die Aufgabe zugrunde, den Koks so abzulöschen, daß sich niedrige Emissionswerte in den Löschschwaden einhalten bzw. sogar unterschreiten lassen.

Nach der Erfindung wird das dadurch erreicht, daß mit der Aufgabe des Löschwassers vor dem Einfahren des Löschwagens in die Löschhaube begonnen wird, nach dem Einfahren des Löschwagens in die Löschhaube in einer Anfangslöschphase das Löschwasser sehr schnell auf die Maximalmenge gesteigert und dabei ein den Querschnitt der Löschhaube abdeckender Löschwasserschleier erzeugt wird, und anschließend während einer zeitlich gegenüber der Anfangslöschphase wesentlich längeren Endlöschphase die Löschwassermenge wieder vermindert wird, wobei sich die in der Zeiteinheit aufgegebene Löschwassermaximalmenge der Anfangslöschphase zu der in der Endlöschphase aufgegebenen Löschwassermenge. wie etwa 2 : 1 verhält.

Da nach dem Aufstellen des Löschwagens in der Anfangslöschphase des Kokslöschens die Löschwassermenge sehr schnell auf einen Maximalwert gesteigert wird, findet das Auswaschen der Staubteilchen aus den hierbei entstehenden Wasserschwaden in einem sehr dichten Wasserschieier statt, der seinerseits verhindert, daß Staubpartikel in den Bereich des Löschturmes oberhalb der Löschhaube gelangen können. In der an diese. Phase anschließenden, wesentlich längeren Endlöschphase läßt sich die Wassermenge stark vermindern, weil nach dem Ablöschen der Koksoberfläche keine Staubpartikel mehr entstehen. In der in der Endlöschphase verminderten Wassermenge wird auch der feine Koks weniger stark befeuchtet, so daß sich der Endwassergehalt einhalten bzw. unterschreiben läßt.

Die Einzelheiten, weiteren Merkmale und andere Vorteile der Erfindung ergeben sich aus der nachfolgenden Beschreibung einer Ausführungsform anhand der Figuren in der Zeichnung ; es zeigen :
Figur 1 in Seitenansicht eine Einrichtung zur Durchführung des neuen Verfahrens und
Figur 2 eine Stirnansicht des Gegenstandes der Fig. 1.

Das Unterteil eines allgemein mit 1 bezeichneten Löschturmes ist als Löschwagenhalle 2 ausgebildet. In der Löschwagenhalle 2 kann der allgemein und schematisch bei 3 in Fig. 2 wiedergegebene Löschwagen mit dem Brand 4 eingefahren werden. Oberhalb der Löschwagenhalle 2 erstreckt sich eine das Unterteil des Löschturmes 1 bildende Löschhaube 5, in der eine Mehrzahl von horizontalen Rohren 6 verlegt ist, die auf ihrer Oberseite Düsen 7 zum Austritt von Löschwasser aufweisen. Die Rohre 6 verlaufen gemäß der Darstellung nach Fig. 2 in Längsrichtung des Löschwagengleises in der Löschwagenhalle 2. Die Rohre 6 sind in einem der Koksschichthöhe im Löschwagen 3 entsprechenden ungleichmäßigen Abstand angeordnet, d. h., die Dichte der Düsen 7 ist im linken Teil der Fig. 2 größer als im rechten. Dadurch wird eine gleichmäßige Berieselung des Kokses beim Löschen erzielt.

Die Rohre 6 werden aus dazu rechtwinkligen Rohren 8 bzw. 9 und einer Steigleitung 10 mit Löschwasser beaufschlagt. Die Steigleitung 10 ist über einen Krümmer 11 mit einer Falleitung 12 verbunden, die über Zweigrohre 13, 14 aus Löschwasserbehältern 15, 16 beaufschlagt werden kann. Die Löschwasserbehälter 15, 16 sind oberhalb der Haube 5 neben dem daran anschließenden Kamin 17 angeordnet. Sie werden aus einer gemeinsamen Leitung 18 über Zweigleitungen 19, 20 mit Frischwasser gespeist.

Das erfolgt über mehrere Pumpen, deren Zuleitungen schematisch in Fig. 2 dargestellt sind, wobei die Leitung 18 über eine Rückschlagklappe 25 gesichert ist.

Die allgemein mit 26 bezeichnete Löschbrause wird aus den beiden Löschwasserbehältern 15, 16 stets mit gleichem Druck beaufschlagt. Dazu dienen Schnellschlußventile, die bei 22 und 23 schematisch in Fig. 1 jeweils am unteren Ende der Fall-Leitung 12 und am unteren Ende der Steigleitung 10 wiedergegeben sind. In dem Verbindungsrohrbogen 11 sitzt ein Regelorgan 24. Dabei handelt es sich um eine Regelklappe, welche den Strömungsquerschnitt verändern kann und mit einem elektrischen Antrieb verstellbar ist.

Nach dem Einfahren des Löschwagens 3 in die Position unter der Löschbrause 26 wird in der Anfangslöschphase des Löschvorganges eine maximale Löschwassermenge an der Regelklappe 24 erstellt. Das ist schematisch durch die Höhe der aus den nach oben gerichteten Düsen 7 austretenden Strahlen bei 30 in den Fig. 1 und 2 wiedergegeben. Diese Phase dauert etwa 20 sec.

Danach wird mit dem elektrischen Verstellgerät die Klappenstellung so geändert, daß in einer zweiten Phase wesentlich weniger Löschwasser austritt, was durch die Höhe der Düsenstrahlen bei 31 in Fig. 1 wiedergegeben ist.

Bei einer praktischen Ausführungsform ist die Anlage wie folgt ausgebildet :

Wasseraufgabe vor Eintritt in den Löschturm
mittlere Löschintensität 14,55 Ifs x t Koks
größte Löschintensität (20 sec) 26,0 Ifs x t Koks
kleinste Löschintensität (105 s) 12,35 i/s x t Koks

Löschbrause 8 Rohrstränge mit 1" (25,40 mm) Rohrausläufen nach oben gerichtet.

Bei dieser Anlage muß der Emissionswert unter 100 g/t Koks liegen. Die Messungen ergaben an drei hintereinanderliegenden Tagen folgende Auswurfwerte :
59,0 g/t Koks
76,6 g/t Koks
60,3 g/t Koks.

## Patentansprüche

1. Verfahren zum Naßlöschen von insbesondere Steinkohlenkoks bei dem der Koks auf einem offenen Löschwagen zu einem Löschturm gebracht und in einer das Unterteil des Löschturmes bildenden Löschhaube mit Wasser berieselt wird, das aus Rohren einer Löschbrause mit im wesentlichen gleichförmigen Druck zum Austreten gebracht wird, wobei die Löschschwaden durch einen an die Löschhaube anschließenden Kamin nach außen abgeleitet werden, dadurch gekennzeichnet, daß mit der Aufgabe des Löschwassers vor dem Einfahren des Löschwagens (3) in die Löschhaube (5) begonnen wird, nach dem Einfahren des Löschwagens (3) in die Löschhaube (5) in einer Anfangslöschphase das Löschwasser sehr schnell auf die Maximalmenge gesteigert und dabei ein den Querschnitt der Löschhaube (5) abdeckender Löschwasserschleier erzeugt wird, und anschließend während einer zeitlich gegenüber der Anfangsslöschphase wesentlich längeren Endlöschphase die Löschwassermenge wieder vermindert wird, wobei sich die in der Zeiteinheit aufgegebene Löschwasser- Maximalmenge der Anfangslöschphase zu der in der Endlöschphase aufgegebenen Löschwassermenge wie etwa 2 : 1 verhält.

2. Verfahren nach Anspruch 1, dadurch gekennzeichnet, daß bei einem Brand von 16t und bei einer Löschwassermenge je Brand von 30 m³ die Löschwasser-Maximalmenge in der Anfangsphase während 20 sec. 26,0 I/s x t Koks und die in der Endphase abgegebene Minimal-Löschwassermenge während 105 sec. 12,35 i/s x t Koks beträgt.

3. Einrichtung zur Durchführung des Verfahrens nach Anspruch 1 in einem Kokslöschturm ^{;}ohne Einbauten zur Abscheidung von emittierten Stäuben, gekennzeichnet durch eine Absperr-und Regelklappe in der Löschwasserzuführung (10-12) zu der Löschbrause (26).

## Claims

1. A process for the wet-quenching of, in particular, coke, in which the coke is transported on an open quenching conveyance to a quenching tower and sprayed with water in a quenching hood formed in the lower part of the quenching tower, the water being sprayed from pipes of a quenching rose at essentially uniform pressure, and the quenching damp is led out through a chimney connected to the quenching hood, characterised in that, from the introduction of the quenching water before starting transport of the quenching conveyance (3) into the quenching hood (5), to the transport of the quenching conveyance (3) into the quenching hood (5), in an initial quenching phase, the amount of quenching water is increased very quickly to the maximum amount and a quenching water screen covering the cross-section of the quenching hood (5) is thereby generated, and the quenching water amount is then reduced over a considerably longer final quenching phase, relative to the initial quenching phase, in which the ratio of the maximum amount of quenching water introduced in the time unit of the initial quenching phase to the quenching water introduced in the final quenching phase is about 2 : 1.

2. A process according to claim 1, characterised in that, for a charge of 16 t, and with an amount of quenching water of 30 m3 per charge, the maximum amount of quenching water in the initial phase of 20 sec is 26.0 I/s x t coke and the minimum amount of quenching water introduced over 105 sec in the final phase is 12.35 I/s x t coke.

3. Apparatus for conducting the process according to claim 1 in a coke quenching tower without installations for the separation of powders which are emitted, characterised by a sealing and regulating valve in the quenching water conduit (10-12) to the quenching rose (26).

## Revendications

1. Procédé pour l'extinction humide notamment du coke de houille, dans lequel on amène le coke sur un chariot d'extinction ouvert à une tour d'extinction et on l'arrose d'eau dans une hotte d'extinction formant la partie inférieure de la tour d'extinction, tandis qu'on fait sortir l'eau de tubes d'un arroseur-extincteur sous une pression sensiblement uniforme, et que les vapeurs d'extinction s'évacuent à l'extérieur par une cheminée se raccordant à la hotte d'extinction, caractérisé en ce que l'on commence la distribution de l'eau d'extinction avant l'entrée du chariot d'extinction (3) dans la hotte d'extinction (5), puis, au cours d'une phase initiale de l'extinction succédant à l'entrée du chariot d'extinction (3) dans la hotte d'extinction (5), on fait très rapidement croître le débit d'eau d'extinction à la valeur maximale, et on produit ainsi un rideau d'eau d'extinction recouvrant la section de la hotte (5), puis, pendant une phase finale de l'extinction, durant sensiblement plus longtemps que la phase initiale, on réduit le débit d'eau d'extinction, le débit maximal d'eau distribuée par unité de temps au cours de la phase initiale de l'extinction étant, par rapport à celui de l'eau distribuée au cours de la phase finale de l'extinction, dans un rapport de l'ordre de 2 : 1.

2. Procédé selon la revendication 1, caractérisé en ce que, pour une charge chaude de 16 t et une quantité d'eau d'extinction de 30 m³ par charge, le débit d'eau d'extinction maximal s'établit dans la phase initiale, pendant 20 secondes, à 26,0 I/s x t de coke, tandis que le débit d'eau d'extinction minimal s'établit dans la phase finale, pendant 105 secondes, à 12,35 I/s x t de coke.

3. Dispositif pour mettre en oeuvre le procédé selon la revendication 1 dans une tour d'extinction sans organes internes pour séparer les poussières émises, caractérisé par un clapet d'arrêt et de réglage sur l'amenée (10-12) d'eau d'extinction à l'arroseur-extincteur (26).
